# EUROPÄISCHE PATENTSCHRIFT

(11) **EP 3 239 401 B1**
(45) Veröffentlichungstag und Bekanntmachung des Hinweises auf die Patenterteilung: **17.07.2019**
(21) Anmeldenummer: 17168830.2
(22) Anmeldetag: 28.04.2017
(51) Int. Cl.: E01F 9/604, G08G 1/09

(54) **VERFAHREN ZUR VERWALTUNG VON VERKEHRSBEEINFLUSSUNGSEINRICHTUNGEN**
METHOD FOR MANAGING TRAFFIC-INFLUENCING EQUIPMENT
PROCÉDÉ DE GESTION DE DISPOSITIFS DESTINÉS À INFLUENCER LE TRAFIC

(30) Priorität: 29.04.2016 DE 102016108015; 29.04.2016 DE 102016108016
(43) Veröffentlichungstag der Anmeldung: 01.11.2017
(73) Patentinhaber: Ausbau Mügeln GmbH, 04769 Mügeln (DE)
(72) Erfinder: DIETSCH, Udo, 04769 Mügeln (DE)
(74) Vertreter: Hecht, Jan-David

(56) Entgegenhaltungen:
- DE-A1- 4 411 125
- DE-A1-102004 056 916
- DE-U1-202012 101 015
- DE-U1-202015 100 437

## Beschreibung

Die vorliegende Erfindung betrifft ein Verfahren zur Verwaltung von Verkehrsbeeinflussungseinrichtungen nach dem Oberbegriff von Anspruch 1.

Im Rahmen der vorliegenden Erfindung werden Verkehrszeichen (§ 39 STVO), Verkehrseinrichtungen (§ 43 STVO), Wechsellichtzeichen (§ 37 STVO), Dauerlichtzeichen (§ 37 STVO), Grünpfeil (§ 37 STVO), Gefahrzeichen (§ 40 STVO), Vorschriftzeichen (§ 41 STVO) und Richtzeichen (§ 42 STVO) einheitlich allgemein als "Verkehrsbeeinflussungseinrichtung" bezeichnet. Damit sind allerdings nicht nur Verkehrsbeeinflussungseinrichtungen des Straßenverkehrs umfasst, sondern auch solche des Luft-, Schifffahrts- und Schienenverkehrs und jeglichen anderen Verkehrs ganz allgemein.

Verkehrszeichen (VZ) sind weltweit im Einsatz und regeln zumeist den Verkehr von Fußgängern und Kraftwagen, sind aber auch im Flug-, Schiffs- und Schienenverkehr im Einsatz.

Bekannt sind beispielsweise sogenannte vertikale Verkehrszeichen (vVZ), die zur Regelung des Straßenverkehrs eingesetzt werden. So gibt es in Deutschland allein ca. 25 Mio. ortsfeste vertikale Verkehrszeichen (ovVZ), wobei jedes Jahr ein neuer Bedarf von ca. 1,4 Mio ovVZ besteht.

Gemäß Verkehrszeichen-Katalog, der Bestandteil der deutschen Straßenverkehrsordnung ist, gibt es über 400 unterschiedliche Signalbilder auf den vVZ.

Hinsichtlich der ovVZ wird unterschieden zwischen Standardverkehrszeichen sowie VZ mit variablem Bildinhalt. Die Bildinhalte sind dabei auf einem Bildträger angeordnet, der je nach Größe der ovVZ Blechdicken von 2 oder 3 mm aufweist.

Außerdem unterscheidet man noch in Wechselverkehrszeichen, mehrfachverwendbare VZ (temporäre VZ) und Güteschilder.

Zudem werden die Standard-VZ in Abhängigkeit von drei Geschwindigkeitsbereichen noch in drei Größengruppen unterteilt.

Neben diesen allgemeinen Unterscheidungen gibt es außerdem spezielle Unterscheidungsmerkmale. Beispielsweise unterscheidet man hinsichtlich der Bauform des Bildträgers die Standard-VZ in Dreiecke, Quadrate, Rechtecke, Achtecke, Ronden, die jeweils flach, randverformt sowie profilverstärkt ausgebildet sein können. Die Bildträger der VZ mit variablen Bildinhalten sind profilverstärkt ausgeführt. In Abhängigkeit von der Schildfläche gibt es dabei drei verschiedene Profilhöhen.

Die Bildinhalte sind zumeist auf Folien aufgedruckt, die dann wiederum auf die Bildträger aufkaschiert werden. Solche Folien können als retroreflektierende Folien oder nicht retroreflektierende Folien ausgebildet sein.

Die retroreflektierenden Folien werden anhand eines spezifischen Rückstrahlwertes in drei Retroreflexionsklassen unterteilt. Aufgrund des konstruktiven Aufbaus der Reflexfolie wird innerhalb der Reflexionsklassen noch nach Art des Aufbaus unterschieden.

In Deutschland sind beispielsweise Reflexfolien von fünf Herstellern für die Fertigung von VZ zugelassen, die sich rein optisch voneinander unterscheiden (z.B. Wabenstruktur, Prismenstruktur usw.).

Der Bildinhalt kann in zwei Druckverfahren auf die Folie appliziert werden: im Siebdruck oder im Digitaldruck. Ergänzend dazu können die Beschriftung und ggf. Kontraststreifen auch per Hand mittels Folie aufgeklebt werden.

Außerdem können bzw. müssen die bedruckten Folien mit einer Antitau- bzw. einer Antigraffitibeschichtung versehen werden, was zumeist durch ein entsprechendes Laminat erfolgt.

Je nach Bauart des Bildträgers werden die VZ mit verschiedenen Schellen (Bandschellen, Rohrschellen, Klemmschellen oder Spezialschellen) an Aufstellvorrichtungen befestigt. Bei diesen einzelnen Schellenarten unterscheidet man noch verschiedene Ausführungen.

Als Aufstellvorrichtungen kommen im überwiegenden Maße zum Einsatz: Rohrpfosten, Rohrrahmen, Rohrmasten, MSH-Masten, Gittermasten, Dreiecks- und Vierecksgittermasten, Kragarme sowie Schilderbrücken. Diese wiederum unterscheiden sich in ihrer Dimensionierung, in der Materialausführung und der Befestigungsart mit dem Baugrund.

Die standsichere Verankerung mit dem Baugrund kann mittels Bodenhülsen und/oder Betonsockelsteinen sowie bewehrten Betonfundamenten erfolgen.

Diese Übersicht zeigt die Komplexität und Variationsvielfalt, der die Aufstellung und technische Ausstattung eines Verkehrszeichens unterliegt.

Das Aufstellen von Verkehrszeichen ist hoheitliche Aufgabe des Staates, sei es der Kommunen oder der Bundes-, Landes- oder Landkreisverwaltungen für Straßen und Verkehr.

Mit Einführung des neuen öffentlichen Haushalts- und Rechnungswesens (NÖHR) in den öffentlichen Verwaltungen sind auch diese zur doppelten Buchführung und damit zum doppischen Jahresabschluss verpflichtet. Verbunden damit ist auch eine Jahresinventur, bei der somit auch alle Verkehrszeichen und Verkehrseinrichtungen erfasst werden müssen, was heutzutage noch händisch erfolgt.

Aufgrund der oben geschilderten Komplexität und Vielfalt der Verkehrszeichen stellt sich dies für die öffentlichen Verwaltungen aus den verschiedensten Gründen als sehr schwierig dar, sodass fast ausschließlich nur der Wert von einem Kilometer Straße einschließlich aller Straßenausstattungen geschätzt wird. Eine genaue Angabe zu den vorhanden Verkehrszeichen und Verkehrseinrichtungen ist somit nicht möglich. Das kann letztendlich auch zu beträchtlichen Einschränkungen in der Verkehrssicherheit führen, wenn nämlich ein Verkehrszeichen bei einem Unfall beschädigt wird und unverzüglich Ersatz beschafft werden muss. Außerdem kann die Unkenntnis zu dem zu ersetzenden Verkehrszeichen einschließlich Aufstellvorrichtung zu erheblichen Zeitverzögerungen bei der Ersatzteilbeschaffung führen.

Außerdem kann derzeit die Suche nach einem bestimmten Verkehrszeichen in den Lagerorten, zum Beispiel der Bauhöfe oder der Verkehrssicherer, nur durch Inaugenscheinnahme im Lager erfolgen, was viel Zeit in Anspruch nimmt und nicht immer erfolgreich ist, weil sich das gesuchte Verkehrszeichen gar nicht an diesem Lagerort befindet.

Aus der DE 10 2004 056 916 A1 sind Verkehrszeichen mit einer Verkehrszeichenmarkierung bekannt, in der Informationen des betreffenden Verkehrszeichens abrufbar abgespeichert sind. Diese Informationen können gesendet und von vorbeifahrende Autos empfangen und dargestellt werden. Auf diese Weise kann Fehlverhalten von Autofahren auf langen Strecken vermieden werden.

Aus der DE 20 2012 101 015 U ist eine Verkehrsleiteinrichtung bekannt, die einen RFID-Chip aufweist, auf dem verschiedene, die Verkehrsleiteinrichtung betreffende Informationen gespeichert werden, die dann gelesen, eingespeichert oder inhaltlich verändert werden können. Aufgabe der vorliegenden Erfindung ist es, ein Verfahren zur zum Verwalten von Verkehrsbeeinflussungseinrichtungen anzugeben, mit dem Verkehrszeichen bzw. Verkehrseinrichtungen leicht ersetzt und inventarisiert werden können.

Diese Aufgabe wird gelöst mit dem erfindungsgemäßen Verwaltungsverfahren nach Anspruch 1. Vorteilhafte Weiterbildungen sind in den Unteransprüchen und der nachfolgenden Beschreibung angegeben.

Die Erfinder haben erkannt, dass die gestellte Aufgabe dadurch besonders einfach gelöst werden kann, wenn jeder Verkehrsbeeinflussungseinrichtung selbst ein Speicher beigefügt ist, der eine Repräsentante aller gewünschten Informationen über die Verkehrsbeeinflussungseinrichtung enthält.

Ein solcher "Speicher" ist im Rahmen dieser Erfindung jegliches Mittel, das solche Informationen und Repräsentanten wiedergebbar enthält. Es kann sich beispielsweise um einen optischen Speicher, beispielsweise in Form eines Barcodes oder Farbcodes handeln, oder um einen elektrischen bzw. elektronischen Speicher.

"Repräsentante" bedeutet im Rahmen der vorliegenden Erfindung im weitest gehenden Sinne "Vertreter". Die Information ist also nicht direkt abgespeichert, sondern ein Vertreter dieser Informationen. Erfindungsgemäß weist die Repräsentante eine kleinere binäre Größe auf, als die damit repräsentierten Informationen selbst. Dadurch kann das Auslesen aus dem Speicher wesentlich schneller erfolgen.

Das erfindungsgemäße Verfahren zum Verwalten von Verkehrsbeeinflussungseinrichtungen, wobei zumindest eine Verkehrsbeeinflussungseinrichtung einen Speicher besitzt, zeichnet sich dadurch aus, dass in dem Speicher eine Repräsentante von Informationen über diese Verkehrsbeeinflussungseinrichtung abrufbar abgespeichert ist, wobei die Repräsentante eine kleinere binäre Größe aufweist als die Informationen, wobei die Informationen in Verknüpfung mit der Repräsentate in einer Datenbank zur Inventarisierung hinterlegt werden, wobei die Repräsentante aus dem Speicher aus der Ferne ausgelesen wird, auf die Datenbank zugegriffen wird und die der Repräsentante zugeordneten Informationen aus der Datenbank ausgelesen und angezeigt werden.

Eine in dem Verfahren verwendete Verkehrsbeeinflussungseinrichtung, insbesondere Verkehrszeichen mit einem Bildinhalt, der auf einem Bildträger angeordnet ist, oder Verkehrseinrichtung, zeichnet sich daher dadurch aus, dass die Verkehrsbeeinflussungseinrichtung einen Speicher aufweist, in dem eine Repräsentante von Informationen über die Verkehrsbeeinflussungseinrichtung hinterlegt sind.

Dabei ist vorgesehen, dass der Speicher fernauslesbar ausgebildet ist, wobei der Speicher bevorzugt einen passiven oder aktiven Transponder umfasst, insbesondere einen RFID (radio-frequency identification)-Tag aufweist. Dann lässt sich wesentlich schneller erkennen, welches bzw. ob die gesuchte Verkehrsbeeinflussungseinrichtung vorliegt. Beispielsweise kann man in einem Lager oder bei schon aufgestellten Verkehrsbeeinflussungseinrichtungen nach einer bestimmten Verkehrsbeeinflussungseinrichtung suchen oder man stellt für eine Verkehrsbeeinflussungseinrichtung in einem Lager oder am Aufstellungsort fest, um welche Verkehrsbeeinflussungseinrichtung es sich handelt, indem man die zugehörigen Informationen feststellt.

In einer vorteilhaften Weiterbildung ist vorgesehen, dass der Speicher in Bezug auf eine zum Verkehr weisende Frontseite an einer Seitenfläche oder Rückseite der Verkehrsbeeinflussungseinrichtung angeordnet ist. Dann findet keine ggf. unerlaubte Beeinflussung beispielsweise des Verkehrszeichens statt, die dessen optisch normierte Erscheinung verändert.

In einer vorteilhaften Weiterbildung ist vorgesehen, dass es sich um ein vertikales Verkehrszeichen, insbesondere um ein ortsfestes vertikales Verkehrszeichen oder ein temporäres Verkehrszeichen handelt. Solche Verkehrsbeeinflussungseinrichtungen sind in großen Mengen vorhanden und eine Inventarisierung bzw. einfache Ersetzung ist besonders gewünscht.

In einer vorteilhaften Weiterbildung ist vorgesehen, dass die Informationen eine oder mehrere Informationen aus der folgenden Gruppe umfassen: Art der Verkehrsbeeinflussungseinrichtung, beispielsweise des Verkehrszeichens bzw. der Verkehrseinrichtung, Bildinhalt, Bildmaterial, Bildträger, Größe der Verkehrsbeeinflussungseinrichtung, Geschwindigkeitsbereich, Bauform des Bildträgers, Bauart des Bildträgers, Reflexionsklasse des Bildinhaltes, Herstellungsverfahren für den Bildinhalt, Beschichtung, Montageart der Verkehrsbeeinflussungseinrichtung, Aufstellvorrichtung der Verkehrsbeeinflussungseinrichtung, Stand der Verkehrsbeeinflussungseinrichtung, Standort der Verkehrsbeeinflussungseinrichtung . Diese Informationen sind für die exakte Nachbildung der Verkehrsbeeinflussungseinrichtung besonders wichtig, es können allerdings noch weitere oder andere Informationen bestehen.

In einer vorteilhaften Weiterbildung ist vorgesehen, dass die Repräsentante als Identifikationsnummer ausgebildet ist, der die Informationen zugeordnet sind, wobei die Identifikationsnummer bevorzugt aus den Informationen berechnet ist. Dann lassen sich die Informationen besonders einfach der Repräsentante zuordnen. Die Berechnung kann beispielsweise als Prüfsummenberechnung, bevorzugt in der Form eines Hash-Werts erfolgen. Anstelle eines Hash-Wertes können aber auch andere Prüfsummen verwendet werden, wie Quersummen, Paritätsbits, Fletchers Checksum, gewichtete Mittelwerte, zyklische Redundanzprüfungen und Polynomdivisionen. Diese Identifikationsnummern sind eindeutig bestimmten Verkehrsbeeinflussungseinrichtungen zuordenbar, so dass die zugehörigen Informationen leicht und schnell aus einer Datenbank, in der die Identifikationsnummern hinterlegt sind, ausgelesen werden können.

Erfindungsgemäß ist vorgesehen, dass die Informationen in Verknüpfung mit den zugehörigen Repräsentanten, in einer Datenbank hinterlegt sind. Eine solche Datenbank kann beispielsweise deutschlandweit zentral oder auch für bestimmte Kommunen bestehen, die eine entsprechende Inventarisierung benötigen. Möglichst sollten auch Betreuungsfirmen einen Zugang zu dieser Datenbank haben.

Erfindungsgemäße ist vorgesehen, dass der Speicher aus der Ferne, bevorzugt im Vorüberbewegen, ausgelesen und die Informationen angezeigt werden.

In einer vorteilhaften Weiterbildung ist vorgesehen, dass bei Abgleich der Informationen mit vorgegebenen, bevorzugt abgespeicherten, Informationen eine Meldung, bevorzugt in Form eines Ton- oder Lichtsignals, erfolgt. Dadurch kann besonders einfach festgestellt werden, ob eine bestimmte, ggf. schon inventarisierte Verkehrsbeeinflussungseinrichtung tatsächlich vorhanden ist bzw. um welche Verkehrsbeeinflussungseinrichtung es sich tatsächlich handelt.

Zugleich kann auch der Standort überprüft werden, ob sich also die Verkehrsbeeinflussungseinrichtung am zuvor registrierten Ort befindet. Hierzu wird vorzugsweise der Standort des Fundaments der Verkehrsbeeinflussungseinrichtung ermittelt. Dazu kann bevorzugt vorgesehen sein, dass die Verkehrsbeeinflussungseinrichtung einen GPS-Empfänger, beispielsweise in der Form einer GPS-Maus (GNSS), aufweist, der insbesondere unmittelbar an der mit dem Fundament verbunden Aufstellvorrichtung angeordnet ist. Der GPS-Empfänger ist mit einer geeigneten Stromversorgung zu speisen, beispielsweise photovoltaisch. Andererseits kann die GPS-Position auch mit einem externen Empfänger, der nicht mit der Verkehrsbeeinflussungseinrichtung verbunden ist, ermittelt werden.

Solche Meldungen können folgende Inhalte wiedergeben:
a) neue Verkehrsbeeinflussungseinrichtung, die noch nicht inventarisiert ist,
b) bekannte Verkehrsbeeinflussungseinrichtung, die schon inventarisiert ist, und deren abgespeicherte Informationen mit den tatsächlichen Informationen übereinstimmen, und
c) bekannte Verkehrsbeeinflussungseinrichtung, die schon inventarisiert ist, und deren abgespeicherte Informationen mit den tatsächlichen Informationen zumindest teilweise nicht übereinstimmen.

Weitere Vorteile sind die folgenden:
- Es wird die Wirtschaftlichkeit in den öffentlichen Verwaltungen verbessert, da sich die Inventur- und Verwaltungsaufwendungen minimieren.
- Inventurangaben hinsichtlich der Verkehrsbeeinflussungseinrichtungen und deren Aufstellvorrichtungen sind genauer und der Bestand an Verkehrsbeeinflussungseinrichtungen ist vollständig.
- Die Bestellung von Ersatz-Verkehrsbeeinflussungseinrichtungen lässt sich ohne Recherchen sofort und exakt im erforderlichen Maß erledigen.
- Bei Beschädigung einer Verkehrsbeeinflussungseinrichtung, zum Beispiel durch einen Unfall, lässt sich die Reaktionszeit für den Ersatz minimieren, was zur Erhöhung der Verkehrssicherheit beiträgt.
- Gesuchte Verkehrsbeeinflussungseinrichtungen an einem bestimmten Standort lassen sich wesentlich schneller finden bzw. lässt sich erst einmal feststellen, ob die gesuchte Verkehrsbeeinflussungseinrichtungen überhaupt am Ort vorhanden ist.
- Die Güteanforderungen an Verkehrsbeeinflussungseinrichtungen und deren Aufstellvorrichtungen können besser eingehalten, geprüft und durchgesetzt werden.

Die Kennzeichen und weitere Vorteile der vorliegenden Erfindung werden im Folgenden anhand der Beschreibung eines bevorzugten Ausführungsbeispiels im Zusammenhang mit der Figur deutlich werden. Es zeigt rein schematisch:
- Fig. 1: eine im Rahmen des erfindungsgemäßen Verfahrens verwendete Ausführungsform einer Verkehrsbeeinflussungseinrichtungen in der Form eines Verkehrszeichens.

Es ist in Fig. 1 zu erkennen, dass das Verkehrszeichen 1 eine Aufstellvorrichtung 3 aufweist, an der mittels einer nicht näher dargestellten Schelle ein Bildträger 5 montiert ist. Auf dem Bildträger 5 ist ein Bildinhalt 7 angeordnet. Der Bildinhalt 7 ist auf Folie ausgebildet, die mit einer Antigraffitibeschichtung versehen ist. Die Aufstellvorrichtung 3 ist ein Rohrpfosten, der in einem Betonsockelstein 9 als Stand fest angeordnet, nämlich eingegossen ist, wobei der Betonsockelstein 9 fest in einem Untergrund 11 eingelassen ist.

Es handelt sich also um ein ortsfestes vertikales Verkehrszeichen 1, das als Gefahrzeichen 101 nach § 40 STVO eine Gefahrstelle (nicht gezeigt) markiert. Dazu ist der Bildträger 5 dreieckig ausgebildet und der Bildinhalt 7 zeigt ein rotes Dreieck 13 mit einem darin angeordneten Ausrufezeichen 15.

Zusätzlich ist an der Unterseite 17 des Bildträgers 5 ein passiver Transponder in der Form eines RFID-Tags 19 angeordnet. Durch diese Anordnungsart wird das Verkehrszeichen 1 in seiner dem Verkehr zugewandten Frontalansicht 18 nicht verändert, insbesondere wird der Bildinhalt 7 nicht verändert. In der rein schematischen Darstellung erscheint der RFID-Tag 19 überdimensional groß, was er in der Realität natürlich nicht ist, stattdessen trägt er an der Unterseite 17 im Wesentlichen nicht auf.

Der RFID-Tag 19 enthält eine Identifikationsnummer, die eindeutig mit Informationen über das Verkehrszeichen 1 verknüpft ist. Diese Verknüpfung ist in einer Datenbank (nicht gezeigt) hinterlegt. Genauer gesagt, sind für die Identifikationsnummer folgende Informationen hinterlegt: Art des Verkehrszeichens, Bildinhalt, Bildmaterial, Bildträger, Größe des Verkehrszeichens, Geschwindigkeitsbereich, Bauform des Bildträgers, Bauart des Bildträgers, Reflexionsklasse des Bildinhaltes, Herstellungsverfahren für den Bildinhalt, Beschichtung, Montageart des Verkehrszeichens, Aufstellvorrichtung des Verkehrszeichens, Stand des Verkehrszeichens, Standort des Verkehrszeichens.

Diese Informationen wurden vorab vom Hersteller bzw. Aufsteller des Verkehrszeichens 1 mit der Identifikationsnummer verknüpft und in der Datenbank eingetragen.

Nun kann jederzeit eine Feststellung der zu dem Verkehrszeichen 1 gehörenden Informationen erfolgen. Dabei wird ein entsprechendes Lesegerät 21 verwendet, das zur Erreichung hoher Reichweiten hochfrequente Radiowellen 23 aussendet, um den RFID-Tag 19 auszulesen und dessen Identifikationsnummer zu ermitteln. Über ein geeignetes Programm (nicht gezeigt), beispielsweise eine Applikation, die mit dem Lesegerät 21 verbunden ist, erfolgt ein Zugriff auf die Datenbank und die der Identifikationsnummer zugeordneten Informationen können auf einer geeigneten Anzeigevorrichtung (nicht gezeigt) angezeigt werden. Zur Durchführung könnte das Lesegerät 21 beispielsweise mit einer geeignet eingerichteten Mobilfunkeinrichtung, insbesondere einem Smartphone, verbunden sein.

Damit lassen sich sehr schnell alle relevanten Informationen zu dem Verkehrszeichen 1 bestimmen, so dass beispielsweise bei einem Unfall bedingten Schaden dieses Verkehrszeichen 1 sehr kurzfristig identisch ersetzt werden kann.

Andererseits könnte im Rahmen einer Inventur sehr schnell überprüft werden, ob das inventarisierte Verkehrszeichen auch tatsächlich am Ort vorhanden ist, und ob es mit den Informationen übereinstimmende Eigenschaften aufweist. Dabei könnte beispielsweise eine geeignete Vorrichtung dann ein Signal, beispielsweise einen Signalton, ausgeben, wenn das zur gesuchten Identifikationsnummer zugehörige Verkehrszeichen festgestellt wurde. So kann das richtige Verkehrszeichen schnell im Vorrüberfahren ermittelt werden. Anschließend können anhand der zur Identifikationsnummer hinterlegten Informationen mit den tatsächlichen Eigenschaften des Verkehrszeichens 1 verglichen werden.

Auch wenn vorstehend spezielle Verkehrszeichen beschrieben wurden, ist doch klar, dass die vorliegende Erfindung für sämtliche Verkehrsbeeinflussungseinrichtungen vorteilhaft einsetzbar ist.

Aus der vorstehenden Darstellung ist klar geworden, dass mit dem erfindungsgemäßen Verfahren Verkehrsbeeinflussungseinrichtung sehr schnell und zuverlässig inventarisiert und ggf. ersetzt werden können.

Soweit nichts anderes angegeben ist, können sämtliche Merkmale der vorliegenden Erfindung frei und isoliert von anderen Merkmalen miteinander kombiniert werden. Auch die in der Figurenbeschreibung beschriebenen Merkmale können, soweit nichts anderes angegeben ist, als Merkmale der Erfindung frei und isoliert mit den übrigen Merkmalen, insbesondere den Anspruchsmerkmalen, kombiniert werden. Dabei können gegenständliche Merkmale auch formuliert als Verfahrensmerkmale Verwendung finden und Verfahrensmerkmale formuliert als gegenständliche Merkmale.

### Bezugszeichenliste

- 1: Verkehrszeichen, Verkehrsbeeinflussungseinrichtung
- 3: Aufstellvorrichtung, Rohrpfosten
- 5: Bildträger
- 7: Bildinhalt
- 9: Betonsockelstein, Stand
- 11: Untergrund
- 13: rotes Dreieck
- 15: Ausrufezeichen
- 17: Unterseite des Bildträgers 5
- 18: Frontseite des Verkehrszeichens 1
- 19: RFID-Tag, passiver Transponder, Speicher
- 21: Lesegerät für RFID-Tag 19
- 23: hochfrequente Radiowellen

## Patentansprüche

1. Verfahren zum Verwalten von Verkehrsbeeinflussungseinrichtungen (1), wobei zumindest eine Verkehrsbeeinflussungseinrichtung (1) einen Speicher besitzt, wobei in dem Speicher eine Repräsentante von Informationen über diese Verkehrsbeeinflussungseinrichtung (1) abrufbar abgespeichert ist, wobei die Repräsentante eine kleinere binäre Größe aufweist als die Informationen, wobei die Informationen in Verknüpfung mit der Repräsentate in einer Datenbank zur Inventarisierung hinterlegt werden, wobei die Repräsentante aus dem Speicher aus der Ferne (23) ausgelesen wird, auf die Datenbank zugegriffen wird und die der Repräsentante zugeordneten Informationen aus der Datenbank ausgelesen und angezeigt werden.

2. Verfahren nach Anspruch 1, **dadurch gekennzeichnet, dass** bei Abgleich der Informationen mit vorgegebenen Informationen eine Meldung, bevorzugt in Form eines Ton- oder Lichtsignals, erfolgt.

3. Verfahren nach Anspruch 2, **dadurch gekennzeichnet, dass** die Meldung zumindest einen der folgenden Fälle wiedergibt:
a) neue Verkehrsbeeinflussungseinrichtung, die noch nicht inventarisiert ist,
b) bekannte Verkehrsbeeinflussungseinrichtung, die schon inventarisiert ist, und deren abgespeicherte Informationen mit den tatsächlichen Informationen übereinstimmen, und
c) bekannte Verkehrsbeeinflussungseinrichtung, die schon inventarisiert ist, und deren abgespeicherte Informationen mit den tatsächlichen Informationen zumindest teilweise nicht übereinstimmen.

4. Verfahren nach einem der vorherigen Ansprüche, **dadurch gekennzeichnet, dass** die Repräsentante als Identifikationsnummer ausgebildet ist, der die Informationen zugeordnet sind.

5. Verfahren nach Anspruch 4, **dadurch gekennzeichnet, dass** die Identifikationsnummer aus den Informationen berechnet ist, wobei die Berechnung bevorzugt als Prüfsummenberechnung erfolgt.

6. Verfahren nach einem der vorherigen Ansprüche, **dadurch gekennzeichnet, dass** die Informationen eine oder mehrere Informationen aus der Gruppe umfassen: Art der Verkehrsbeeinflussungseinrichtung (1), Bildinhalt (7), Bildmaterial, Bildträger (5), Größe der Verkehrsbeeinflussungseinrichtung, Geschwindigkeitsbereich, Bauform des Bildträgers, Bauart des Bildträgers, Reflexionsklasse des Bildinhaltes, Herstellungsverfahren für den Bildinhalt, Beschichtung, Montageart der Verkehrsbeeinflussungseinrichtung, Aufstellvorrichtung (3) der Verkehrsbeeinflussungseinrichtung (1), Stand (9) der Verkehrsbeeinflussungseinrichtung (1), Standort der Verkehrsbeeinflussungseinrichtung (1).

7. Verfahren nach einem der vorherigen Ansprüche, **dadurch gekennzeichnet, dass** der Speicher im Vorüberbewegen ausgelesen wird.

8. Verfahren nach einem der vorherigen Ansprüche, **dadurch gekennzeichnet, dass** die Verkehrsbeeinflussungseinrichtungen (1) ein Verkehrszeichen und/oder eine Verkehrseinrichtung ist, wobei es sich bevorzugt um es sich um ein vertikales Verkehrszeichen (1), insbesondere um ein ortsfestes vertikales Verkehrszeichen (1) oder ein temporäres Verkehrszeichen handelt.

9. Verfahren nach einem der vorherigen Ansprüche, **dadurch gekennzeichnet, dass** die Verkehrsbeeinflussungseinrichtung (1) als Verkehrszeichen ausgebildet ist mit einem Bildinhalt (7), der auf einem Bildträger (5) angeordnet ist.

10. Verfahren nach einem der vorherigen Ansprüche, **dadurch gekennzeichnet, dass** der Speicher einen passiven oder aktiven Transponder umfasst, insbesondere einen RFID-Tag (19) aufweist.

11. Verfahren nach einem der vorherigen Ansprüche, **dadurch gekennzeichnet, dass** der Speicher in Bezug auf eine zum Verkehr weisende Frontseite (18) an einer Seitenfläche oder Rückseite der Verkehrsbeeinflussungseinrichtung (1) angeordnet ist.

## Claims

1. Method for managing traffic-influencing equipment (1),
wherein at least one traffic-influencing equipment (1) has a memory,
wherein a representative of information about this traffic-influencing equipment (1) is stored in the memory in a retrievable manner,
wherein the representative has a smaller binary size than the information,
wherein the information is stored in a database in a manner linked to the representative for inventorization, wherein the representative is remotely (23) read-out from the memory, the database is accessed, and the information assigned to the representative is read-out from the database, and displayed.

2. Method according to claim 1, **characterized in that** during a comparison of the information with predefined information, a notification, preferably in the form of a sound signal or a light signal, is effected.

3. Method according to claim 2, **characterized in that** the notification reflects at least one of the following cases:
a) new traffic-influencing equipment, which has not yet been inventoried,
b) known traffic-influencing equipment, which has already been inventoried, and the stored information of which match the actual information, and
c) known traffic-influencing equipment, which has already been inventoried, and the stored information of which do at least in part not match the actual information.

4. Method according to one of the preceding claims, **characterized in that** the representative is configured as an identification number to which the information is assigned.

5. Method according to claim 4, **characterized in that** the identification number is computed from the information, wherein the computing preferably occurs as a checksum calculation.

6. Method according to one of the preceding claims, **characterized in that** the information include one or multiple information items of the group: type of traffic-influencing equipment (1), image content (7), image material, image carrier (5), size of traffic-influencing equipment, travel speed range, construction of image support, design of image support, reflection class of image content, production method for image content, coating, mounting type of the traffic-influencing equipment, installation device (3) of the traffic-influencing equipment (1), stand (9) of the traffic-influencing equipment, location of the traffic-influencing equipment (1).

7. Method according to one of the preceding claims, **characterized in that** the memory is read out when moving past it.

8. Method according to one of the preceding claims, **characterized in that** the traffic-influencing equipment (1) is a traffic sign and/or a road sign, wherein it is preferably a vertical traffic sign (1), in particular a stationary traffic sign (1), or a temporary traffic sign.

9. Method according to one of the preceding claims, **characterized in that** the traffic-influencing means (1) is configured as a traffic sign having an image content (7) arranged on an image carrier (5).

10. Method according to one of the preceding claims, **characterized in that** the memory includes a passive or active transponder, in particular comprises an RFID tag (19).

11. Method according to one of the preceding claims, **characterized in that** the memory is arranged on a lateral surface or a rear side of the traffic-influencing equipment (1), with respect to a traffic-facing front side.

## Revendications

1. Procédé de gestion de systèmes influant sur le trafic (1), dans lequel au moins un système influant sur le trafic (1) possède une mémoire,
dans lequel un représentant d'informations portant sur ledit système influant sur le trafic (1) est sauvegardé de manière à pouvoir être consulté dans la mémoire, dans lequel le représentant présente une taille binaire plus petite que les informations, dans lequel les informations en combinaison avec le représentant sont enregistrées dans une base de données servant au répertoriage, dans lequel le représentant est lu à distance (23) depuis la mémoire, l'accès à la base de données est donné et les informations associées au représentant sont lues depuis la base de données et sont affichées.

2. Procédé selon la revendication 1, **caractérisé en ce que** lors de la mise en regard des informations avec des informations spécifiées, une notification est effectuée de manière préférée sous la forme d'un signal sonore ou lumineux.

3. Procédé selon la revendication 2, **caractérisé en ce que** la notification reproduit au moins un des cas suivants :
a) nouveau système influant sur le trafic, qui n'a pas encore été répertorié,
b) système influant sur le trafic connu, qui est déjà répertorié, et dont des informations sauvegardées coïncident avec les informations réelles, et
c) système influant le trafic connu, qui est déjà répertorié, et dont des informations sauvegardées ne coïncident pas au moins en partie avec les informations réelles.

4. Procédé selon l'une quelconque des revendications précédentes, **caractérisé en ce que** le représentant est réalisé sous la forme d'un numéro d'identification, auquel les informations sont associées.

5. Procédé selon la revendication 4, **caractérisé en ce que** le numéro d'identification est calculé à partir des informations, dans lequel le calcul est effectué de manière préférée sous la forme d'un calcul de somme de contrôle.

6. Procédé selon l'une quelconque des revendications précédentes, **caractérisé en ce que** les informations comprennent une ou plusieurs informations issues du groupe comprenant : le type du système influant sur le trafic (1), le contenu d'image (7), le matériau d'image, le support d'image (5), la taille du système influant sur le trafic, la plage de vitesses, la forme structurelle du support d'image, le type structurel du support d'image, la classe réfléchissante du contenu d'image, le procédé de fabrication pour le contenu d'image, le revêtement, le type de montage du système influant sur le trafic, le dispositif d'installation (3) du système influant sur le trafic (1), le support (9) du système influant sur le trafic (1), l'emplacement du système influant sur le trafic (1).

7. Procédé selon l'une quelconque des revendications précédentes, **caractérisé en ce que** la mémoire est lue en passant à côté.

8. Procédé selon l'une quelconque des revendications précédentes, **caractérisé en ce que** les systèmes influant sur le trafic (1) sont un panneau de signalisation et/ou un système de signalisation, dans lequel il s'agit de manière préférée d'un panneau de signalisation (1) vertical, en particulier d'un panneau de signalisation (1) vertical stationnaire ou d'un panneau de signalisation temporaire.

9. Procédé selon l'une quelconque des revendications précédentes, **caractérisé en ce que** le système influant sur le trafic (1) est réalisé sous la forme d'un panneau de signalisation, avec un contenu d'image (7), qui est disposé sur un support d'image (5).

10. Procédé selon l'une quelconque des revendications précédentes, **caractérisé en ce que** la mémoire comprend un transpondeur passif ou actif, en particulier une étiquette RFID (19).

11. Procédé selon l'une quelconque des revendications précédentes, **caractérisé en ce que** la mémoire est disposée par rapport à un côté frontal (18) pointant vers le trafic au niveau d'une surface latérale ou d'un côté arrière du système influant sur le trafic (1).
